# EUROPÄISCHE PATENTSCHRIFT

(11) **EP 2 315 864 B1**
(45) Veröffentlichungstag und Bekanntmachung des Hinweises auf die Patenterteilung: **08.02.2012**
(21) Anmeldenummer: 09776656.2
(22) Anmeldetag: 27.05.2009
(51) Int. Cl.: D01H 1/10, D01H 7/86, D01H 13/10, D02G 3/28

(54) **VERFAHREN ZUM BETREIBEN EINER SPINDEL EINER DOPPELDRAHTZWIRN- ODER KABLIERMASCHINE**
METHOD FOR OPERATING A SPINDLE OF A TWO-FOR-ONE TWISTER OR CABLING MACHINE
PROCÉDÉ POUR FAIRE FONCTIONNER UNE BROCHE D'UNE MACHINE À RETORDRE À DOUBLE TORSION OU D'UNE MACHINE DE CÂBLAGE

(30) Priorität: 19.07.2008 DE 102008033849
(43) Veröffentlichungstag der Anmeldung: 04.05.2011
(73) Patentinhaber: Oerlikon Textile GmbH & Co. KG, 42897 Remscheid (DE)
(72) Erfinder: SCHLAGENHAFT, Walter, 87437 Kempten (DE)
(74) Vertreter: Hamann, Arndt
(86) Internationale Anmeldenummer: PCT/EP2009/003760
(87) Internationale Veröffentlichungsnummer: WO 2010/009786

(56) Entgegenhaltungen:
- EP-A- 0 348 306
- WO-A-2009/019359
- DE-A1- 4 121 913
- DE-A1- 10 030 888
- DE-C1- 3 708 331

## Beschreibung

Die vorliegende Erfindung betrifft ein Verfahren zum Betreiben einer Spindel einer Doppeldrahtzwirn- oder Kabliermaschine gemäß dem Oberbegriff des Anspruches 1 sowie eine Doppeldrahtzwirn- oder Kabliermaschine gemäß dem Oberbegriff des Anspruches 8.

Aus der DE 41 21 913 A1 ist es bekannt, die Fadenspannung eines Innenfadens und eines Außenfadens an einer Kordierspindel mittels Verstelleinrichtungen derart zu beeinflussen, dass die Fäden im Kablierpunkt mit gleicher Fadenspannung und Geschwindigkeit zusammengeführt werden. Dabei wird der Außenfaden mit einer Außenfadenbremse beeinflusst, deren Bremswirkung in Abhängigkeit von einer den Innenfaden beeinflussenden Innenfadenbremse gesteuert wird. Der Außenfaden wird von der Außenfadenbremse ausgehend zentrisch in die Kordierspindel eingeführt und tritt an einer rotierenden Speicherscheibe, die unterhalb des Zwirntellers an der Kordierspindel befestigt ist, radial aus. Der Außenfaden umschlingt die Speicherscheibe dabei zumindest teilweise, bevor der Faden über den äußeren Rand des Zwirntellers in den freien Fadenballon überführt wird.

Als die die Form und den Durchmesser des freien Fadenballons im Wesentlichen beeinflussenden Größen sind der Durchmesser der Speicherscheibe sowie des Zwirntellers, die Ballonhöhe, die durch die Anordnung einer Ballonöse oder eines Ausgleichssystems, die den oberen Drehpunkt des Fadenballons bilden, der Titer sowie die Spindeldrehzahl zu nennen, deren aufeinander abgestimmte Optimierung einen sehr großen Aufwand erfordert, der oftmals gescheut wird. Dies ist insoweit von Nachteil, als dass die Ballonform die Energieaufnahme an jeder Spindel maßgeblich mitbestimmt, die Einflussnahmemöglichkeiten durch die genannten Parameter jedoch sehr gering ist. So geht eine Verringerung der Spindeldrehzahl mit einer Produktivitätseinbuße einher. Weiterhin beruht der Fadentiter auf dem durch den Betreiber der Textilmaschine vorgegebene zu verarbeitende Fadenmaterial. Die Einflussnahme auf die Ballonhöhe ist nur begrenzt möglich, da im weiteren Fadenlauf angeordnete Bauteile an der Textilmaschine den Gestaltungsspielraum einschränken.

Aus der gattungsbildenden EP 1 167 597 B1 ist eine Vorrichtung zum Kablieren bekannt, an welcher zur Regelung der Fadenspannung auf eine Speicherscheibe unterhalb des Zwirntellers verzichtet wird. Stattdessen wird die Fadenspannung im Wesentlichen durch einen mit der Spindel mitrotierenden Topf geregelt, der die Ausbildung eines freien Fadenballons bis auf einen Restballon weitgehend unterbindet. Bei dieser Vorrichtung fehlt der die Fadenspannung ausgleichende Einfluss der Speicherscheibe, um Lieferschwankungen auszugleichen. Stattdessen erfolgt die Zwangsführung des Fadenballons durch den Topf. Durch den Topf wird der um die Spindel rotierende Außenfaden in seiner radialen Ausdehnung beschränkt, so dass auf Grund der Reibung des Außenfadens an der Innenwand des Topfes die Fadenspannung reguliert wird, was dem Effekt der Verwendung einer Speicherscheibe entspricht. Der sich oberhalb des Topfes zwischen dessen Rand und der Fadenführeröse ausbildende freie Restfadenballon ist nicht geeignet, die Fadenspannung vor und nach der Spindel zu trennen, um Einflüsse bei der Lieferung auszugleichen. Durch den Einsatz des als Ballonbegrenzer ausgebildeten mitrotierenden Topfes, der die radialen Kräfte des Außenfadens aufnimmt, ist die Fadenspannung des Außenfadens geringer, als bei der aus der DE 41 21 913 A1 bekannten Kabliervorrichtung mit einer Speicherscheibe.

Als nachteilig an der aus der EP 1 167 597 B1 bekannten Kabliervorrichtung erweist sich, dass der Einsatz des Topfes, der einem nicht unwesentlichen Verschleiß durch den rotierenden Außenfaden ausgesetzt ist, als rotierende Masse vom Spindelantrieb mitbewegt werden muss. Zudem verursacht die Luftreibung des Topfes zusätzliche Verluste, die durch den Spindelantrieb kompensiert werden müssen. Eine erzielbare Energieeinsparung, die durch den Verzicht auf die Ausbildung des freien Fadenballons erreicht werden kann, wird dadurch mehr als zunichte gemacht.

Der Erfindung liegt die Aufgabe zugrunde, ein Verfahren zum Betreiben einer Doppeldrahtzwirn- oder Kabliermaschine bereitzustellen, welches sich durch eine reduzierte Energieaufnahme auszeichnet, sowie eine Doppeldrahtzwirn- oder Kabliermaschine zur Durchführung des Verfahrens vorzuschlagen.

Diese Aufgabe wird hinsichtlich des Verfahrens durch die kennzeichnenden Merkmale des Anspruches 1 gelöst sowie mit Bezug auf die Doppeldrahtzwirn- oder Kabliermaschine durch die kennzeichnenden Merkmale des Anspruches 8.

Vorteilhafte Ausführungsformen des erfindungsgemäßen Verfahrens sind Gegenstand der Unteransprüche.

Gemäß Anspruch 1 wird vorgeschlagen, dass die Zufuhrgeschwindigkeit des Fadens so eingestellt wird, dass sich keine Speicherung einstellt und dass die Fadenspannung einen Wert annimmt, der den Durchmesser des die Spindel umkreisenden freien Fadenballons in Abhängigkeit von der Geometrie der Spindel minimiert. Der Wert für die Fadenspannung wird gemäß dem erfindungsgemäßen Verfahren derart eingestellt, dass die sich einstellende Fadenspannung größer wird, als die sich selbst einstellende Fadenspannung bei der Verwendung einer Speicherscheibe beziehungsweise auf Grund der Zwangsführung des Fadenballons in einem Topf. Durch das erfindungsgemäße Verfahren wird der Grundsatz, dass der freie Fadenballon eine eingeprägte, unumstößliche Geometrie aufweist, durchbrochen, so dass es keiner Speicherung wie bei der DE 41 21 913 A1 beziehungsweise keiner Zwangsführung durch einen Topf gemäß der EP 1 167 597 B1 bedarf, denen die erforderliche ausgleichende Funktion im Zwirn- oder Kabliersystem zukommt. Die erhöhte Fadenspannung vor dem Eintritt in die Führungsvorrichtung führt dazu, dass an dem Rand des Zwirntellers sich auf Grund des reduzierten Ballondurchmessers ein anderer Abwurfwinkel einstellt, als der Abwurfwinkel, der sich bei einer tangentialen Abhebung des Fadens von einer konventionellen Spindel mit einer Speicherscheibe unter Ausbildung eines freien Fadenballons beziehungsweise bei dem durch den Topf zwangsgeführten Fadenballon einstellt, dem die ausgleichende Funktion der Speicherscheibe bei einem freien Fadenballon zukommt. Da die Antriebsleistung unmittelbar vom Ballondurchmesser abhängig ist, führt die Reduzierung des Durchmessers des freien Fadenballons dazu, dass die zur Ausbildung und Aufrechterhaltung der Rotation des Fadenballons aufzubringende Energie sinkt, wodurch eine Einsparung der Energieaufnahme an der Spindel von 20% bis 30% erreichbar wird.

Hierbei sollte der Fadenbedarf im Zwirn- oder Kablierpunkt ständig ermittelt und die Zuführgeschwindigkeit des Fadens an den ermittelten Fadenbedarf angepasst werden. Durch die kontinuierliche Anpassung der Zuführgeschwindigkeit werden Schwankungen in der Lieferung des Fadens, was zu einem Bruch des Fadens oder zu einem Zusammenfallen des Fadenballons führen kann, vermieden.

Vorzugsweise kann als eine Stellgröße für die Zufuhrgeschwindigkeit die Fadenspannung verwendet werden, die vor oder nach der Ausbildung des Fadenballons an der Spindel bestimmt wird.

Alternativ kann als Stellgröße für die Zuführgeschwindigkeit die Leistungsaufnahme eines dem Antrieb der Spindel dienenden Spindelantriebes verwendet werden. Die Zuführgeschwindigkeit beeinflusst, wie bereits ausgeführt, den Durchmesser des freien Fadenballons, dessen Dimension maßgeblich für die Leistungsaufnahme des Spindelantriebes ist, die wiederum leicht zu erfassen und zu regeln ist.

Ebenfalls kann als Stellgröße für die Zuführgeschwindigkeit der Durchmesser des freien Fadenballons verwendet werden. Denkbar ist auch eine beliebige Kombination der genannten Stellgrößen, um die Zuführgeschwindigkeit möglichst präzise zu regeln.

Dabei sind die Fadenspannung beziehungsweise die Leistungsaufnahme im Vergleich zur Ermittlung des Durchmessers des freien Fadenballons einfacher zu bestimmen. Auch eine Kombination mehrerer der genannten Stellgrößen kann sinnvoll sein, um den erforderlichen Wert für die Zuführgeschwindigkeit zur Minimierung des Fadenballons einzuhalten.

Die erforderliche Überwachung der Stellgröße kann vorzugsweise elektronisch und/oder mechanisch durchgeführt werden.

Gemäß Anspruch 8 wird eine Doppeldrahtzwirn- oder Kabliermaschine zur Durchführung des Verfahrens vorgeschlagen, die dadurch gekennzeichnet ist, dem Zwirnteller eine steuer- oder regelbare Vorrichtung zur Beeinflussung der Fadenspannung vorgeschaltet ist, durch die die Zufuhrgeschwindigkeit des Fadens so eingestellt wird, dass die Fadenspannung des in die Zuführvorrichtung eintretenden Fadens einen Wert annimmt, der den Durchmesser des die Spindel umkreisenden freien Fadenballons in Abhängigkeit von der Geometrie der Spindel minimiert. Der der Zuführvorrichtung zugeführte Faden wird durch die dem Spindelantrieb vorgeschaltete, steuer- oder regelbare Vorrichtung zur Beeinflussung der Fadenspannung mit einer Fadenspannung beaufschlagt, um den sich ausbildenden freien Fadenballon zu minimieren, was einen unmittelbaren positiven Einfluss auf den Energieverbrauch des Spindelantriebes hat.

Hierzu sollte eine Steuerungseinrichtung vorgesehen sein, die zur Steuerung oder Regelung der Vorrichtung in Abhängigkeit von einer oder mehrerer Stellgrößen eingerichtet ist.

Insbesondere kann die Vorrichtung ein aktives Lieferwerk sein.

Alternativ kann die Vorrichtung als eine Bremse beziehungsweise als eine Kombination aus Bremse und aktivem Lieferwerk ausgebildet sein.

Als Ausgestaltungsvarianten des Lieferwerkes kann eine Galette, eine nacheilende Fächerscheibe oder eine Druckrolle vorgesehen sein.

Die Erfindung wird nachfolgend anhand der in den Zeichnungen dargestellten Ausführungsbeispiele näher erläutert.
- Fig. 1: eine schematisierte Ansicht einer Arbeitsstelle einer Kabliermaschine;
- Fig. 2: eine schematisierte Ansicht einer Arbeitsstelle einer Doppeldrahtzwirnmaschine.

In der Fig. 1 ist in schematisierter Ansicht der Aufbau einer Arbeitsstelle 1 einer Kabliermaschine dargestellt, anhand der das erfindungsgemäße Verfahren erläutert wird. Die Arbeitsstelle 1 weist ein Gatter 4 auf, welches der Aufnahme mindestens einer ersten Vorlagespulen 7 dient, von der ein so genannter Außenfaden 5 abgezogen wird. Des Weiteren umfasst die Arbeitsstelle 1 eine Kablierspindel 2, die von einem Spindelantrieb 3 angetrieben wird. Bei dem Spindelantrieb 3 kann es sich um einen Motor handeln, der die Kablierspindel 2 direkt antreibt, oder um einen indirekten Antrieb, zum Beispiel um einen Riemenantrieb. Die Kablierspindel 2 trägt auf einem an der Kablierspindel 2 angeordneten Zwirnteller 8 eine zweite Vorlagespule 15, von der ein so genannter Innenfaden 16 über Kopf abgezogen wird, der oberhalb der Kablierspindel 2 einer Ballonöse oder einem Ausgleichssystem 9, im dargestellten Ausführungsbeispiel einem Cordregulator, zugeführt wird.

Der von der ersten Vorlagespule 7 abgezogene Außenfaden 5 wird einer zwischen dem Gatter 4 und der Kablierspindel 2 im Fadenlauf angeordneten, regelbaren Fadenspannungsbeeinflussungsvorrichtung 6 zugeführt, mittels der die Fadenspannung variiert wird. Hierzu steht die Fadenspannungsbeeinflussungsvorrichtung 6 mit einer Steuerungseinrichtung 18 in Verbindung, die die Regelung der von der Vorrichtung 6 aufgebrachten Fadenspannung durchführt. Die Fadenspannungsbeeinflussungsvorrichtung 6 ist in Fadenabzugsrichtung gesehen dem Zwirnteller 8 vorgeschaltet. Anschließend durchläuft der Außenfaden 5 den Spindelantrieb 3 in der Drehachse und tritt unterhalb des Zwirntellers 8 aus dem Spindelantrieb 3 aus. Der Außenfaden 5 wird mittels einer Umlenkung tangential zum Zwirnteller 8 umgelenkt und läuft bis zum äußeren Rand des Zwirntellers 8. An dem Rand des Zwirntellers 8 wird der Außenfaden 5 nach oben umgelenkt, so dass der Außenfaden 5 entlang der Kablierspindel 2 unter

Ausbildung eines freien Fadenballons B die Vorlagespule 15 umläuft. Die Ballonöse beziehungsweise das Ausgleichssystem 9 in denen der von der ersten Vorlagespule 7 abgezogene Außenfaden 5 und der von der zweiten Vorlagespule 15 abgezogene Innenfaden 16 zusammengeführt werden, bestimmt die Höhe des sich ausbildenden freien Fadenballons B. In der Ballonöse beziehungsweise dem Ausgleichssystem 9 befindet sich der Kablier- oder auch Cordierpunkt in dem die beiden Fäden 5, 16 zusammenlaufen und den Cordfaden 17 bilden.

Oberhalb des Kablierpunktes ist eine Abzugsvorrichtung 10 angeordnet, mittels der der Cordfaden 17 abgezogen und über ein Ausgleichselement, wie beispielsweise einem Tänzer 11, einer Aufwickelvorrichtung 12 zugeführt wird. Die Aufwickelvorrichtung 12 weist eine Antriebswalze 13 und eine von der Antriebswalze 13 reibschlüssig angetriebene Spule 14 auf.

Der Fadenspannungsbeeinflussungsvorrichtung 6 kommt die Aufgabe zu, die Fadenspannung des Außenfadens 5 vor dem Zwirnteller 8 derart zu variieren, insbesondere zu erhöhen, dass eine Speicherscheibe, deren Einsatz zum Ausgleich von Unregelmäßigkeiten in der Fadenzufuhr im Allgemeinen üblich ist, entbehrlich wird. Die auf den Außenfaden 5 aufgebrachte regelbare Fadenspannung weist eine Größenordnung auf, die in Abhängigkeit von der Geometrie der Spindel 2 zu einer Minimierung des freien Fadenballons B führt. Erreicht wird dies durch eine veränderte Abwurfgeometrie des Außenfadens 5, die sich aus dem Verzicht auf die Speicherung ergibt. Während sich bei der Verwendung einer Speicherscheibe der Außenfaden nach deren zumindest teilweiser Umschlingung tangential von dieser abhebt, stellt sich durch den Verzicht auf die Nutzung der Speicherscheibe auf Grund der erhöhten Fadenspannung am äußeren Rand des Zwirntellers 8 ein anderer Abwurfwinkel des Außenfadens 5 ein, so dass der Durchmesser des sich ausbildenden freien Fadenballons B minimiert wird. Eine Fadenspeicherung ist bei dem erfindungsgemäßen Verfahren respektive der erfindungsgemäßen Vorrichtung im normalen Betrieb nicht vorgesehen beziehungsweise vorhanden.

Als Fadenspannungsbeeinflussungsvorrichtung 6 kann beispielsweise eine elektronisch geregelte Bremse oder ein aktives Lieferwerk beziehungsweise eine Kombination der beiden Komponenten zum Einsatz kommen. Als Ausgestaltungsvarianten des Lieferwerkes sind beispielsweise eine Galette, eine Fächerscheibe oder eine Rolle mit korrespondierender Druckrolle möglich. Erfindungswesentlich ist die aktive, regelbare Beeinflussung der Fadenspannung, um den freien Fadenballon B mit einem möglichst konstanten, minimierten Durchmesser aufrechtzuerhalten. Die hierzu der Fadenspannungsbeeinflussungsvorrichtung 6 zugeordnete Steuerungsvorrichtung 18 verwendet als Stellgröße vorzugsweise die Spannung des Außenfadens 5 vor oder nach der Ausbildung des freien Fadenballons B. Alternativ oder zusätzlich kann als Stellgröße auch der Durchmesser des Fadenballons B oder die Leistungsaufnahme des Spindelantriebs 3 herangezogen werden, um Schwankungen von Liefergeschwindigkeiten, die zu Veränderungen der Fadenspannung führen, unmittelbar ausgleichen zu können.

Die Überwachung der Fadenspannung zur Regelung der Fadenspannungsbeeinflussungsvorrichtung 6 kann elektronisch und/oder mechanisch erfolgen, beispielsweise durch eine Tänzerrolle oder eine konische Walze. Bei der Verwendung einer Tänzerrolle, die mit dem Außenfaden 5 in Verbindung steht, wird deren Auslenkung auf Grund der sich ändernden Fadenspannung erfasst, die als Stellgröße für die der Fadenspannungsbeeinflussungsvorrichtung 6 verwendet wird.

Fig. 2 zeigt in schematisierter Ansicht den Aufbau einer Arbeitsstelle 20 einer Doppeldrahtzwirnmaschine, die nach dem erfindungsgemäßen Verfahren arbeitet. Die Arbeitsstelle 20 weist eine Zwirnspindel 22 auf, die von einem Spindelantrieb 23 angetrieben wird. Auf der Zwirnspindel 22 befindet sich eine Vorlagespule 21, von der ein Faden 25 abgezogen und einer Fadenspannungsbeeinflussungsvorrichtung 26 zugeführt wird. Die Fadenspannungsbeeinflussungsvorrichtung 26 wird durch eine Steuerungsvorrichtung 33 in einer zuvor bereits für die Kabliermaschine beschriebenen Weise geregelt. Die Anordnung der Fadenspannungsbeeinflussungsvorrichtung 26 im Fadenlauf ist derart, dass diese dem Zwirnteller 24 in Fadenabzugsrichtung vorgelagert ist. Der Faden 25 wird durch die als Hohlspindel ausgeführte Zwirnspindel 22 geführt und tritt unterhalb eines die Vorlagespule 21 tragenden Zwirntellers 24 aus. Der Faden 25 wird bis zum Rand des Zwirntellers 24 geführt, wo er umgelenkt und die Zwirnspindel 22 unter Ausbildung eines freien Fadenballons B umläuft. Der Faden 25 wird einer Ballonöse 27 zugeführt, die die Höhe des freien Fadenballons B begrenzt. Oberhalb der Ballonöse 27 ist eine Fadenabzugseinrichtung 28 vorgesehen. Im weiteren Fadenlauf ist der Fadenabzugsvorrichtung 28 ein Ausgleichselement 29 nachgeschaltet sowie eine Aufwickelvorrichtung 30 mit einer Antriebswalze 32 und einer von der Antriebswalze 32 reibschlüssig angetriebenen Spule 31.

## Patentansprüche

1. Verfahren zum Betreiben einer Spindel (2, 22) einer Doppeldrahtzwirn- oder Kabliermaschine, bei welchem ein Faden (5, 25) von einer Vorlagespule (7, 21) abgezogen und einer unterhalb eines Zwirntellers (8, 24) der Spindel (2, 22) angeordneten Führungsvorrichtung zugeführt wird, aus der der Faden (5, 25) nahezu senkrecht zur Längsachse der Spindel (2, 22) austritt und zum äußeren Rand des Zwirntellers (8, 24) umgelenkt wird und als ein die Spindel (2, 22) umkreisender freier Fadenballon (B) entlang der Spindel (2, 22) verläuft, bis der Faden (5, 25) oberhalb der Spindel (2, 22) im Zwirn- oder Kablierpunkt einer Fadenführungsvorrichtung (9, 27) zugeführt wird,
**dadurch gekennzeichnet,**
**dass** die Zufuhrgeschwindigkeit des Fadens (5, 25) durch eine Fadenspannungsbeeinflussungsvorrichtung (6, 26) so eingestellt wird, dass die Fadenspannung einen Wert annimmt, der eine geänderte Abwurfgeometrie des Fadens unter Verzicht auf eine Speicherung ergibt, wodurch der Durchmesser des die Spindel (2, 22) umkreisenden freien Fadenballons (B) in Abhängigkeit von der Geometrie der Spindel (2, 22) minimiert wird.

2. Verfahren nach Anspruch 1, **dadurch gekennzeichnet, dass** der Fadenbedarf im Zwirn- oder Kablierpunkt ständig ermittelt wird und dass die Zuführgeschwindigkeit des Fadens (5, 25) an den ermittelten Fadenbedarf angepasst wird.

3. Verfahren nach einem der Ansprüche 1 oder 2, **dadurch gekennzeichnet, dass** als Stellgröße für die Zufuhrgeschwindigkeit die Fadenspannung verwendet wird, die vor oder nach der Ausbildung des Fadenballons (B) an der Spindel (2, 22) bestimmt wird.

4. Verfahren nach einem der Ansprüche 1 bis 3, **dadurch gekennzeichnet, dass** als Stellgröße für die Zuführgeschwindigkeit die Leistungsaufnahme eines dem Antrieb der Spindel (2, 22) dienenden Spindelantriebes (3, 23) verwendet wird.

5. Verfahren nach einem der Ansprüche 1 bis 4, **dadurch gekennzeichnet, dass** als Stellgröße für die Zuführgeschwindigkeit der Durchmesser des freien Fadenballons (B) verwendet wird.

6. Verfahren nach einem der Ansprüche 1 bis 5, **dadurch gekennzeichnet, dass** die Überwachung der Stellgröße elektronisch durchgeführt wird.

7. Verfahren nach einem der Ansprüche 1 bis 5, **dadurch gekennzeichnet, dass** die Überwachung der Stellgröße mechanisch durchgeführt wird.

8. Doppeldrahtzwirn- oder Kabliermaschine zur Durchführung des Verfahrens nach einem der Ansprüche 1 bis 7, mit einer Vielzahl von Arbeitsstellen (1, 20), die jeweils eine von einem Spindelantrieb (3, 23) angetriebene Spindel (2, 22) aufweisen, einem unterhalb der Spindel (2, 22) angeordneten Zwirnteller (8, 24), an dem eine Führungseinrichtung für einen Faden (5, 25) angeordnet ist, aus der der Faden (5, 25) im Wesentlichen radial zur Spindel (2, 22) austritt und um die Spindel (2, 22) einen freien Fadenballon (B) ausbildet, bis der Faden (5, 25) oberhalb der Spindel im Zwirn- oder Kablierpunkt einer Fadenführungsvorrichtung (9, 27) zugeführt wird,
**dadurch gekennzeichnet,**
**dass** dem Zwirnteller (8, 24) eine steuer- oder regelbare Fadenspannungsbeeinflussungsvorrichtung (6, 26) vorgeschaltet ist, durch die die Zufuhrgeschwindigkeit des Fadens (5, 25) so eingestellt wird, dass die Fadenspannung des in die Führungsvorrichtung eintretenden Fadens (5, 25) einen Wert annimmt, der eine geänderte Abwurfgeometrie des Fadens unter Verzicht auf eine Speicherung ergibt, wodurch der Durchmesser des die Spindel (2, 22) umkreisenden freien Fadenballons (B) in Abhängigkeit von der Geometrie der Spindel (2, 22) minimiert wird.

9. Doppeldrahtzwirn- oder Kabliermaschine nach Anspruch 8,
**dadurch gekennzeichnet, dass** eine
Steuerungseinrichtung (18, 33) vorgesehen ist, die zur Steuerung oder Regelung der Vorrichtung (6, 26) in Abhängigkeit von einer oder mehrerer Stellgrößen zur Beeinflussung der Fadenspannung eingerichtet ist.

10. Doppeldrahtzwirn- oder Kabliermaschine nach einem der Ansprüche 8 oder 9, **dadurch gekennzeichnet, dass** die Vorrichtung (6,26) zur Beeinflussung der Fadenspannung ein aktives Lieferwerk ist.

11. Doppeldrahtzwirn- oder Kabliermaschine nach Anspruch 8, **dadurch gekennzeichnet, dass** die Vorrichtung (6,26) zur Beeinflussung der Fadenspannung eine Bremse ist.

12. Doppeldrahtzwirn- oder Kabliermaschine nach Anspruch 8, **dadurch gekennzeichnet, dass** die Vorrichtung (6,26) zur Beeinflussung der Fadenspannung eine Galette ist.

## Claims

1. Method for operating a spindle (2, 22) of a two-for-one twister or cabling machine, in which a thread (5, 25) is drawn off from a supply bobbin (7, 21) and fed to a guide device, which is arranged below a twisted yarn plate (8, 24) of the spindle (2, 22) and from which the thread (5, 25) exits virtually perpendicular to the longitudinal axis of the spindle (2, 22) and is diverted to the outer edge of the twisted yarn plate (8, 24) and runs along the spindle (2, 22) as a free thread balloon (B) encompassing the spindle (2, 22), until the thread (5, 25) is fed into the twist or cabling point of a thread guide device (9, 27) above the spindle (2, 22),
**characterised in that**
the supply speed of the thread (5, 25) is adjusted by a thread tension influencing device (6, 26) in such a way that the thread tension adopts a value, which results in a modified discharge geometry of the thread while avoiding storage, whereby the diameter of the free thread balloon (B) encompassing the spindle (2, 22) as a function of the geometry of the spindle (2, 22) is minimised.

2. Method according to claim 1, **characterised in that** the thread requirement is constantly determined at the twist or cabling point and **in that** the feed speed of the thread (5, 25) is adapted to the determined thread requirement.

3. Method according to either of claims 1 or 2, **characterised in that** the thread tension, which is determined before or after the formation of the thread balloon (B) at the spindle (2, 22), is used as the control variable for the feed speed.

4. Method according to any one of claims 1 to 3, **characterised in that** the power consumption of a spindle drive (3, 23) being used to drive the spindle (2, 22) is used as the control variable for the feed speed.

5. Method according to any one of claims 1 to 4, **characterised in that** the diameter of the free thread balloon (B) is used as the control variable for the feed speed.

6. Method according to any one of claims 1 to 5, **characterised in that** the monitoring of the control variable is carried out electronically.

7. Method according to any one of claims 1 to 5, **characterised in that** the monitoring of the control variable is carried out mechanically.

8. Two-for-one twister or cabling machine for carrying out the method according to any one of claims 1 to 7 with a plurality of workstations (1, 20) which each have a spindle (2, 22) driven by a spindle drive (3, 23), a twisted yarn plate (8, 24) arranged below the spindle (2, 22), on which plate a guide device for a thread (5, 25) is arranged, from which the thread (5, 25) exits substantially radially with respect to the spindle (2, 22) and forms a free thread balloon (B) around the spindle (2, 22), until the thread (5, 25) is fed into the twist or cabling point of a thread guide device (9, 27) above the spindle,
**characterised in that**
a controllable or regulatable device (6, 26) is connected upstream of the twisted yarn plate (8, 24) to influence the thread tension, by means of which device the feed speed of the thread (5, 25) is adjusted in such a way that the thread tension of the thread (5, 25) entering the guide device adopts a value, which results in a modified discharge geometry of the thread while avoiding storage, whereby the diameter of the free thread balloon (B) encompassing the spindle (2, 22) as a function of the geometry of the spindle (2, 22) is minimised.

9. Two-for-one twister or cabling machine according to claim 8, **characterised in that** a control mechanism (18, 33) is provided, which is set up to control or regulate the device (6, 26) as a function of one or more control variables for influencing the thread tension.

10. Two-for-one twister or cabling machine according to either of claims 8 or 9, **characterised in that** the device (6, 26) for influencing the thread tension is an active delivery mechanism.

11. Two-for-one twister or cabling machine according to claim 8, **characterised in that** the device (6, 26) for influencing the thread tension is a brake.

12. Two-for-one twister or cabling machine according to claim 8, **characterised in that** the device (6, 26) for influencing the thread tension is a godet.

## Revendications

1. Procédé d'actionnement d'une broche (2, 22) d'une machine de retordage double torsion, ou de câblage, dans lequel un fil (5, 25) est dévidé d'une bobine de présentation (7, 21), puis délivré à un dispositif de guidage qui est implanté au-dessous d'un plateau de retordage (8, 24) de la broche (2, 22), et dont ledit fil (5, 25) sort à peu près perpendiculairement à l'axe longitudinal de ladite broche (2, 22), en étant alors dévié vers le bord extérieur dudit plateau de retordage (8, 24) et en s'étendant le long de la broche (2, 22) sous la forme d'un ballon de fil libre (B) encerclant ladite broche (2, 22), jusqu'à ce que ledit fil (5, 25) soit délivré à un dispositif guide-fil (9, 27) au-dessus de ladite broche (2, 22), au point de retordage ou de câblage,
**caractérisé par le fait**
**que** la vitesse de délivrance du fil (5, 25) est réglée par l'intermédiaire d'un dispositif (6, 26) influençant la tension du fil, de façon telle que ladite tension du fil prenne une valeur induisant une géométrie modifiée d'éjection du fil, avec renoncement à une accumulation, si bien que le diamètre du ballon de fil libre (B), encerclant la broche (2, 22), est minimisé d'une manière dépendant de la géométrie de ladite broche (2, 22).

2. Procédé selon la revendication 1, **caractérisé par le fait que** les besoins en fil sont établis de façon permanente au point de retordage ou de câblage ; et **par le fait que** la vitesse de délivrance du fil (5, 25) est adaptée aux besoins en fil établis.

3. Procédé selon l'une des revendications 1 ou 2, **caractérisé par le fait que** la tension du fil qui est déterminée sur la broche (2, 22), avant ou après la formation du ballon de fil (B), est utilisée en tant que grandeur de réglage assignée à la vitesse de délivrance.

4. Procédé selon l'une des revendications 1 à 3, **caractérisé par le fait que** l'absorption de puissance d'un entraînement (3, 23), servant à entraîner la broche (2, 22), est utilisée en tant que grandeur de réglage assignée à la vitesse de délivrance.

5. Procédé selon l'une des revendications 1 à 4, **caractérisé par le fait que** le diamètre du ballon de fil libre (B) est utilisé en tant que grandeur de réglage assignée à la vitesse de délivrance.

6. Procédé selon l'une des revendications 1 à 5, **caractérisé par le fait que** la surveillance de la grandeur de réglage est effectuée en mode électronique.

7. Procédé selon l'une des revendications 1 à 5, **caractérisé par le fait que** la surveillance de la grandeur de réglage est effectuée en mode mécanique.

8. Machine de retordage double torsion, ou de câblage, destinée à la mise en oeuvre du procédé conforme à l'une des revendications 1 à 7 et comprenant une multiplicité de postes de travail (1, 20) respectivement pourvus d'une broche (2, 22) menée par un entraînement (3, 23) ; et un plateau de retordage (8, 24) disposé au-dessous de la broche (2, 22), sur lequel se trouve un dispositif de guidage qui est dévolu à un fil (5, 25) et dont ledit fil (5, 25) sort pour l'essentiel radialement par rapport à ladite broche (2, 22), puis forme un ballon de fil libre (B) autour de ladite broche (2, 22), jusqu'à ce que ledit fil (5, 25) soit délivré à un dispositif guide-fil (9, 27) au-dessus de ladite broche, au point de retordage ou de câblage,
**caractérisée par le fait**
**qu'**un dispositif (6, 26) apte à la commande ou à la régulation, influençant la tension du fil et implanté en amont du plateau de retordage (8, 24), règle la vitesse de délivrance du fil (5, 25) de telle sorte que la tension dudit fil (5, 25), pénétrant dans le dispositif de guidage, prenne une valeur induisant une géométrie modifiée d'éjection du fil, avec renoncement à une accumulation, si bien que le diamètre du ballon de fil libre (B), encerclant la broche (2, 22), est minimisé d'une manière dépendant de la géométrie de ladite broche (2, 22).

9. Machine de retordage double torsion ou de câblage, selon la revendication 8, **caractérisée par** la présence d'un dispositif de commande (18, 33), agencé pour commander ou réguler le dispositif (6, 26) en fonction d'une ou plusieurs grandeur(s) de réglage, en vue d'influencer la tension du fil.

10. Machine de retordage double torsion ou de câblage, selon l'une des revendications 8 ou 9, **caractérisée par le fait que** le dispositif (6, 26), conçu pour influencer la tension du fil, est un mécanisme délivreur actif.

11. Machine de retordage double torsion ou de câblage, selon la revendication 8, **caractérisée par le fait que** le dispositif (6, 26), conçu pour influencer la tension du fil, se présente comme un frein.

12. Machine de retordage double torsion ou de câblage, selon la revendication 8, **caractérisée par le fait que** le dispositif (6, 26), conçu pour influencer la tension du fil, se présente comme une galette.
